# FASCICULE DE BREVET EUROPEEN

(11) **EP 1 818 458 B1**
(45) Date de publication et mention de la délivrance du brevet: **01.07.2009**
(21) Numéro de dépôt: 06292001.2
(22) Date de dépôt: 20.12.2006
(51) Int. Cl.: E02D 29/14

(54) **Dispositif permettant d'obturer un cadre, comprenant un panneau monté articulé amovible sur le cadre**
Vorrichtung zum Verschliessen eines Schachts unter Verwendung einer auf dem Schacht montierten Platte
Device used to block a frame, comprising an articulated detachable panel mounted on the frame

(30) Priorité: 14.02.2006 FR 0650520
(43) Date de publication de la demande: 15.08.2007
(73) Titulaire: NORINCO, 60149 Saint Crepin Ibouvillers (FR)
(72) Inventeur: Monneret, Jean-Jacques, 69003 Lyon (FR)
(74) Mandataire: Thinat, Michel

(56) Documents cités:
- EP-A- 0 451 064
- EP-A- 0 814 204
- EP-A- 0 856 611
- EP-A- 1 160 382
- EP-A- 1 201 829
- GB-A- 2 388 864

## Description

La présente invention concerne un dispositif permettant d'obturer un cadre, comprenant un panneau, tel qu'un tampon ou couvercle, monté articulé amovible sur le cadre.

Elle s'applique en particulier à des équipements de voierie permettant l'accès à des regards enterrés dans le sol.

On connaît par le brevet français N° 2 815 979 et EP-A-1201829 un dispositif d'obturation de l'ouverture d'un cadre par un panneau monté articulé amovible sur le cadre par un tenon solidaire du panneau et pourvu d'un oeil d'articulation dans lequel est engagé un axe d'articulation à méplat présentant une inclinaison relativement au cadre supérieure à un angle droit de manière que le panneau ne puisse être monté sur le cadre ou extrait de celui-ci que dans une position ouverte renversée d'approximativement 110°.

Selon ce dispositif connu, le tenon comporte à son extrémité libre un talon qui, à la position ouverte renversée du panneau, tombe en appui le long d'un flanc abrupt d'une came inclinée du bord d'articulation du cadre de manière à bloquer le panneau à sa position d'ouverture relativement au cadre et à l'axe d'articulation par quatre points de butée. Cette disposition a pour inconvénient qu'un opérateur a quelques difficultés pour libérer par soulèvement le panneau de ces quatre points de butée et permettre le basculement du panneau à sa position de fermeture du cadre.

La présente invention a pour but d'éliminer l'inconvénient ci-dessus du dispositif connu en proposant un dispositif permettant au panneau de basculer librement de sa position d'ouverture renversée et de bloquer automatiquement le panneau à une position debout sensiblement perpendiculaire au cadre lorsque le panneau est basculé accidentellement de sa position d'ouverture renversée vers sa position de fermeture du cadre.

A cet effet, selon l'invention, le dispositif permettant d'obturer un cadre, comprenant un panneau, tel qu'un tampon ou couvercle, monté amovible sur le cadre par un tenon solidaire du panneau et pourvu d'au moins une ouverture latérale interne dont les bords sont conformés en rampes coopérant avec un axe d'articulation solidaire d'un bord d'articulation du cadre et engagé dans l'ouverture latérale du tenon pour contrôler le pivotement du panneau de sa position d'ouverture à sa position de fermeture du cadre dans laquelle il s'inscrit dans un rebord périphérique du cadre et est appliqué sur une feuillure du cadre ou inversement, l'axe d'articulation comportant au moins un méplat ayant, par rapport au cadre, une inclinaison supérieure à un angle droit et l'ouverture latérale du tenon débouchant à l'extrémité du tenon à travers un guide de section réduite n'autorisant l'engagement de l'axe d'articulation dans l'ouverture latérale du tenon par rapprochement réciproque du panneau en position ouverte du cadre que suivant un angle d'inclinaison du panneau relativement au cadre déterminé par l'angle d'inclinaison du méplat de l'axe d'articulation de sorte que le panneau ne peut être monté ou démonté sur le ou du cadre que dans une position renversée, est caractérisé en ce que le tenon et l'axe d'articulation permettent un libre basculement du panneau de sa position ouverte renversée vers sa position de fermeture et le tenon comprend à une partie d'extrémité un talon pouvant venir en butée contre un flanc abrupt du bord d'articulation du cadre pour bloquer le panneau à une position debout ouverte de sécurité sensiblement perpendiculaire au cadre lorsque le panneau est basculé accidentellement à partir de sa position ouverte renversée, l'axe d'articulation et les rampes de l'ouverture latérale du tenon coopérant pour empêcher une extraction du panneau occupant sa position debout ouverte de sécurité du cadre tout en permettant le basculement du panneau à sa position de fermeture du cadre à partir de sa position debout ouverte de sécurité.

De préférence, le tenon comprend une deuxième ouverture latérale séparée de la première ouverture latérale par un voile de matière du tenon et dont les bords conformés en rampes coopèrent avec un deuxième axe d'articulation solidaire du bord d'articulation du cadre engagé dans la deuxième ouverture latérale du tenon pour également contrôler le pivotement du panneau de sa position d'ouverture à sa position de fermeture du cadre ou inversement, le deuxième axe d'articulation comportant au moins un méplat de même inclinaison que le méplat du premier axe d'articulation et la deuxième ouverture latérale du tenon débouchant à l'extrémité du tenon à travers un deuxième guide de section réduite n'autorisant l'engagement du deuxième axe d'articulation dans la deuxième ouverture latérale du tenon par rapprochement réciproque du panneau en position ouverte renversée du cadre que suivant l'angle d'inclinaison du panneau relativement au cadre déterminé par l'angle d'inclinaison du méplat du deuxième axe d'articulation et les rampes de la deuxième ouverture latérale du tenon coopérant également pour empêcher une extraction relativement au cadre du panneau occupant sa position debout ouverte de sécurité.

Les deux axes d'articulation sont coaxiaux et chaque axe d'articulation comprend un deuxième méplat opposé et parallèle au premier méplat.

Le bord d'articulation du cadre comporte une face plane inférieure inclinée de haut en bas vers l'extérieur du cadre et terminée vers l'intérieur du cadre par le flanc de butée du talon du tenon.

Dans la position debout d'ouverture de sécurité du panneau, le tenon est en appui par son autre partie d'extrémité adjacente ne comportant pas le talon sur la face inclinée du cadre et est en butée par la rampe correspondante de chaque ouverture latérale contre l'axe d'articulation correspondant.

Dans sa position d'ouverture renversée, le panneau est en appui par son autre partie d'extrémité adjacente du tenon ne comportant pas le talon sur la face plane inclinée du cadre et par sa face externe sur une face inclinée supérieure du rebord du cadre, et est en butée par le guide correspondant de section réduite contre l'axe d'articulation associé.

Le talon du tenon comporte une forme en came ménagée sur l'angle inférieur extérieur de ce talon et coopérant avec la face inclinée du cadre pour contrôler le pivotement du panneau lors de son basculement.

Selon un mode de réalisation, le bord d'articulation du cadre est constitué par une oreille faisant saillie extérieurement du cadre, destinée à recevoir le tenon du panneau et dont chaque axe d'articulation est disposé transversalement dans l'oreille.

Le panneau peut être circulaire et le tenon s'étend radialement de ce panneau, tandis que l'oreille est solidaire radialement du cadre circulaire.

Le panneau est incliné à sa position ouverte renversée suivant un angle compris entre environ 110° et environ 120°.

L'invention sera mieux comprise, et d'autres buts, caractéristiques, détails et avantages de celle-ci apparaîtront plus clairement au cours de la description explicative qui va suivre faite en référence aux dessins annexés donnés uniquement à titre d'exemple illustrant un mode de réalisation de l'invention et dans lesquels :
- la figure 1 est une vue en perspective partielle d'un équipement de voierie à panneau monté articulé amovible à un cadre ;
- la figure 2 est une vue en perspective agrandie de la partie cerclée en II de la figure 1 sans le panneau ;
- la figure 3 est une vue de face suivant la flèche III de la figure 2 ;
- la figure 4 est une vue en perspective du tenon d'articulation du panneau au cadre de l'équipement de voierie ;
- la figure 5 est une vue en coupe partielle du dispositif de l'invention suivant la ligne V-V de la figure 1, le panneau occupant sa position de fermeture du cadre ;
- la figure 6 est une vue semblable à celle de la figure 5 et représentant le basculement du panneau de sa position de fermeture vers sa position d'ouverture du cadre ;
- la figure 7 représente le panneau à sa position d'ouverture renversée du cadre ;
- la figure 8 montre la possibilité de montage ou démontage du panneau au ou du cadre à la position d'ouverture renversée de ce panneau ;
- la figure 9 montre la position debout de blocage du panneau au cadre suite à un basculement accidentel du panneau à partir de sa position d'ouverture renversée ; et
- la figure 10 montre le déblocage du panneau de sa position debout de la figure 9 sans possibilité d'extraction du panneau de ce cadre.

Le dispositif de l'invention va être décrit dans l'application à un regard de chaussée composé d'un cadre circulaire et d'un élément de couronnement ou panneau à tampon ou couvercle circulaire permettant d'obturer le cadre, mais il est bien entendu qu'il peut s'appliquer à un regard de chaussée dont le cadre peut être rectangulaire et obturé par au moins un élément de couronnement rectangulaire ou triangulaire.

Le regard de chaussée représenté aux figures 1 à 10 comprend donc un cadre circulaire 1 et un tampon 2 pourvu d'un tenon radial 3 qui est monté articulé sur deux axes d'articulation coaxiaux 4 disposés transversalement dans une oreille 5 faisant saillie extérieurement du rebord périphérique 6 du cadre 1 bordant l'ouverture de ce cadre et dans lequel s'inscrit le tampon 2 à sa position de fermeture du cadre.

L'articulation à tenon 3 et axes 4 du tampon 2 au cadre 1 permet une rotation de ce tampon entre une position de fermeture du cadre représentée en figure 5 à une position d'ouverture de ce cadre représentée en figure 7 et permet également au tampon 2 d'être extrait du cadre 1 à sa position d'ouverture comme on le verra ultérieurement.

Les deux axes d'articulation 4 sont solidaires des faces internes de deux parois parallèles 5a de l'oreille 5 et chacun des axes d'articulation 4 présente en section transversale au moins un méplat 7, de préférence deux méplats opposés parallèles, ayant, par rapport au cadre 1, une inclinaison A, comme représentée en figure 5, supérieure à un angle droit, la valeur d'angle d'inclinaison A de chaque méplat 7 pouvant être comprise entre environ 110° et environ 120°. Chaque axe d'articulation 4 présente également deux faces inférieure et supérieure semi-cylindriques 8.

Le tenon 3 du tampon 2 comprend deux ouvertures latérales internes 9 dont les bords sont conformés en rampes, et qui sont séparées l'une de l'autre par un voile de matière 10 du tenon 3 disposé sensiblement dans le plan médian longitudinal du tenon 3. En position assemblée du tenon 3 dans l'oreille 5, les deux axes d'articulation 4 sont engagés respectivement dans les deux ouvertures latérales 9 de ce tenon, les bords en rampes des ouvertures latérales 9 étant destinés à coopérer avec les faces semi-cylindriques correspondantes 8 des deux axes d'articulation 4 pour contrôler tout ou partie du pivotement du tampon 2 de sa position d'ouverture à sa position de fermeture ou réciproquement du cadre 1, le tampon 2, en position de fermeture du cadre 1, étant appliqué sur une feuillure 11 du cadre 1.

Chacune des ouvertures latérales 9 du tenon 3 débouche à l'extrémité de ce tenon à travers un guide de section réduite 12 constituant une rainure dont les faces parallèles en vis-à-vis sont séparées l'une de l'autre d'une distance légèrement supérieure à la distance séparant les deux méplats 7 de l'axe d'articulation correspondant 4.

La section réduite du guide 12 a pour fonction de n'autoriser l'engagement de l'axe d'articulation correspondant 4 dans l'ouverture latérale associée 9 du tenon 3 par rapprochement réciproque du tampon 2 en position ouverte du cadre 1 que suivant un angle d'inclinaison de ce panneau relativement au cadre 1 déterminé par l'angle d'inclinaison des méplats 7 des axes d'articulation 4. De la sorte, le tampon 2 ne peut être monté sur le cadre 1 ou démonté de celui-ci que dans la position renversée d'ouverture du cadre 1 représentée en figure 7 et à laquelle la face externe 2a du tampon 2 est en appui sur une face supérieure inclinée correspondante 5c de la paroi d'extrémité 5b de l'oreille 5. A cette position d'ouverture renversée du tampon 2 correspondant à un angle d'inclinaison de celui-ci compris entre environ 110° et environ 120° relativement au cadre 1, le tampon 2 est maintenu en position débloquée au cadre 1 et l'opération d'extraction ou de mise en place du tampon est rendue plus simple, donc plus rapide, et moins délicate à un opérateur, comme le montre bien la figure 8.

L'oreille 5 comprend au fond de celle-ci une face 13 inclinée de haut en bas vers l'extérieur du cadre 1 et se terminant vers l'intérieur de ce cadre par un flanc abrupt 14 séparé de la feuillure 11 par une paroi de fond 15 de l'oreille 5 située à un niveau inférieur à la feuillure 11 pour définir une fenêtre 15.

En outre, le tenon 3 comprend un talon 16 faisant saillie d'une partie d'extrémité du tenon et pouvant venir en butée contre le flanc abrupt 14 en passant dans la fenêtre 15 lorsque le tampon 2 est basculé accidentellement de sa position d'ouverture renversée de la figure 7 vers sa position de fermeture, de manière à bloquer en position debout d'ouverture le tampon 2 sensiblement à 90° relativement au cadre 1 et, par conséquent, empêcher par sécurité le basculement du tampon 2 à sa position de fermeture comme cela est représenté en figure 9. A cette position debout de sécurité du tampon 2, le talon 16 est en butée contre le flanc abrupt 14, l'autre partie d'extrémité adjacente du tenon 3 ne comportant pas de talon étant en appui par gravité sur le flanc incliné formant rampe 13 et les deux ouvertures latérales du tenon 3 étant en appui par leurs rampes correspondantes respectivement sur les deux axes d'articulation 4. On comprend qu'à la position d'ouverture renversée du tampon 2 représentée en figure 7 que la partie d'extrémité du tenon 3 ne comportant pas le talon 16 est en appui sur la face inclinée 13 et, par l'intermédiaire des sections réduites des guides 12, sur les axes d'articulation correspondants 4 avec la face externe 2a de ce tampon en appui sur la face inclinée 5c de l'oreille 5 de sorte que le tampon 2 peut basculer librement de cette position vers sa position de fermeture, soit accidentellement, auquel cas le tampon 2 est automatiquement bloqué à sa position debout de la figure 9, soit pour permettre à un opérateur de l'amener à sa position de fermeture du cadre 1.

Lorsqu'un opérateur doit faire pivoter le tampon 2 vers sa position de fermeture du cadre 1 à partir de la position debout de sécurité de la figure 9, il soulève le tampon 2 relativement au cadre 1 suivant une direction verticale comme représenté en figure 10 pour débloquer le tampon 2 du cadre 1 et les rampes correspondantes des ouvertures latérales 9 du tenon 3 coopèrent avec les axes d'articulation 4 de manière à empêcher l'extraction du tampon 2 du cadre 1, c'est-à-dire que les axes d'articulation 4 restent en position dans leurs ouvertures latérales respectives du tenon 3 sans pouvoir s'échapper de celles-ci. L'opérateur peut ensuite basculer le tampon 2 vers sa position horizontale de fermeture du cadre 1.

Le talon 16 du tenon 3 comporte une forme en came 16a ménagée sur l'angle inférieur extérieur de ce talon et coopérant avec la face inclinée 13 du cadre 1 pour contrôler le pivotement du tampon 2 lors de son basculement.

La paroi d'extrémité 5b de l'oreille 5 comporte en outre une fenêtre 17 creusée dans la face interne de cette paroi pour permettre le passage du talon 16 du tenon 3 lors de la rotation du tampon 2 entre sa position de fermeture et sa position d'ouverture.

Dans l'application à un élément de couronnement rectangulaire ou triangulaire, celui-ci a son tenon pouvant être monté articulé au cadre 1 par une oreille comme décrit précédemment, ce tenon pouvant être monté articulé entre deux parois ou voiles portant les deux axes d'articulation 4 et perpendiculaires au rebord 6 et à la feuillure 11 du cadre 1 pour constituer un bord d'articulation de ce cadre ayant la même fonction que celle de l'oreille 5.

Pour assurer le montage du tampon 2 sur le cadre 1, la face externe 2a du tampon 2 est placée en appui sur la face inclinée supérieure 5c de la paroi d'extrémité 5b de l'oreille 5 et l'opérateur, en retenant le tampon 2, le fait glisser naturellement par gravité le long de la face 5c jusqu'à engager successivement les axes d'articulation 4 dans les rainures des sections réduites des guides 12 et les ouvertures latérales 9 du tenon 3, comme cela ressort de la figure 8, et amener le tampon 2 à sa position d'ouverture renversée de la figure 7. A partir de cette position, l'opérateur peut librement faire basculer le tampon 2 vers sa position de fermeture par soulèvement de ce tampon sans risque de coincement des axes d'articulation 4 avec les ouvertures latérales 9 du tenon 3 de ce tampon.

## Revendications

1. Dispositif permettant d'obturer un cadre (1), comprenant un panneau (2), tel qu'un tampon ou couvercle, monté articulé amovible sur le cadre (1) par un tenon (3) solidaire du panneau (2) et pourvu d'au moins une ouverture latérale interne (9) dont les bords sont conformés en rampes coopérant avec un axe d'articulation (4) solidaire d'un bord d'articulation (5) du cadre (1) et engagé dans l'ouverture latérale (9) du tenon (3) pour contrôler le pivotement du panneau (2) de sa position d'ouverture à sa position de fermeture du cadre (1) dans laquelle il s'inscrit dans un rebord périphérique (6) du cadre (1) et est appliqué sur une feuillure (11) du cadre (1) ou inversement, l'axe d'articulation (4) comportant au moins un méplat (7) ayant, par rapport au cadre (1), une inclinaison supérieure à un angle droit et l'ouverture latérale (9) du tenon (3) débouchant à l'extrémité du tenon (3) à travers un guide de section réduite (12) n'autorisant l'engagement de l'axe d'articulation (4) dans l'ouverture latérale (9) du tenon (3) par rapprochement réciproque du panneau (2) en position ouverte du cadre (1) que suivant un angle d'inclinaison du panneau (2) relativement au cadre (1) déterminé par l'angle d'inclinaison du méplat (7) de l'axe d'articulation (4) de sorte que le panneau (2) ne peut être monté ou démonté sur le ou du cadre (1) que dans une position renversée, **caractérisé en ce que** le tenon (3) et l'axe d'articulation (4) permettent un libre basculement du panneau (2) de sa position ouverte renversée vers sa position de fermeture et le tenon (3) comprend à une partie d'extrémité un talon (16) pouvant venir en butée contre un flanc abrupt (14) du bord d'articulation (5) du cadre (1) pour bloquer le panneau (2) à une position debout ouverte de sécurité sensiblement perpendiculaire au cadre (1) lorsque le panneau (2) est basculé accidentellement à partir de sa position ouverte renversée, l'axe d'articulation (4) et les rampes de l'ouverture latérale (9) du tenon (3) coopérant pour empêcher une extraction du panneau (2) occupant sa position debout ouverte de sécurité du cadre (1) tout en permettant le basculement du panneau (2) à sa position de fermeture du cadre (1) à partir de sa position debout ouverte de sécurité.

2. Dispositif selon la revendication 1, **caractérisé en ce que** le tenon (3) comprend une deuxième ouverture latérale (9) séparée de la première ouverture latérale (9) par un voile de matière (10) du tenon (3) et dont les bords conformés en rampes coopèrent avec un deuxième axe d'articulation (4) solidaire du bord d'articulation (5) du cadre (1) engagé dans la deuxième ouverture latérale (9) du tenon (3) pour également contrôler le pivotement du panneau (2) de sa position d'ouverture à sa position de fermeture du cadre (1) ou inversement, le deuxième axe d'articulation (4) comportant au moins un méplat (7) de même inclinaison que le méplat (7) du premier axe d'articulation (4) et la deuxième ouverture latérale (9) du tenon (3) débouchant à l'extrémité du tenon (3) à travers un deuxième guide de section réduite (12) n'autorisant l'engagement du deuxième axe d'articulation (4) dans la deuxième ouverture latérale (9) du tenon (3) par rapprochement réciproque du panneau (2) en position ouverte renversée du cadre (1) que suivant l'angle d'inclinaison du panneau (2) relativement au cadre (1) déterminé par l'angle d'inclinaison du méplat (7) du deuxième axe d'articulation (4), le deuxième axe d'articulation (4) et les rampes de la deuxième ouverture latérale (9) du tenon (3) coopérant également pour empêcher une extraction relativement au cadre (1) du panneau (2) occupant sa position debout ouverte de sécurité.

3. Dispositif selon la revendication 2, **caractérisé en ce que** les deux axes d'articulation (4) sont coaxiaux.

4. Dispositif selon l'une des revendications précédentes, **caractérisé en ce que** chaque axe d'articulation (4) comprend un deuxième méplat (7) opposé et parallèle au premier méplat (7).

5. Dispositif selon l'une des revendications précédentes, **caractérisé en ce que** le bord d'articulation (5) du cadre (1) comporte une face plane inférieure (13) inclinée de haut en bas vers l'extérieur du cadre (1) et terminée vers l'intérieur du cadre (1) par le flanc de butée (14) du talon (16) du tenon (3).

6. Dispositif selon la revendication 5, **caractérisé en ce que,** dans la position debout d'ouverture de sécurité du panneau (2), le tenon (3) est en appui par son autre partie d'extrémité adjacente ne comportant pas le talon (16) sur la face inclinée (13) du cadre (1) et est en butée par la rampe correspondante de chaque ouverture latérale (9) contre l'axe d'articulation correspondant (4).

7. Dispositif selon la revendication 5 ou 6, **caractérisé en ce que,** dans sa position d'ouverture renversée, le panneau (2) est en appui par son autre partie d'extrémité adjacente du tenon (3) ne comportant pas le talon (16) sur la face plane inclinée (13) du cadre (1) et par sa face externe (2a) sur une face inclinée supérieure (5c) du rebord (6) du cadre (1), et est en butée par le guide correspondant de section réduite (12) contre l'axe d'articulation associé (4).

8. Dispositif selon l'une des revendications 5 à 7, **caractérisé en ce que** le talon (16) du tenon (3) comporte une forme en came (16a) ménagée sur l'angle inférieur extérieur de ce talon et coopérant avec la face inclinée (13) du cadre (1) pour contrôler le pivotement du panneau (2) lors de son basculement.

9. Dispositif selon l'une des revendications précédentes, **caractérisé en ce que** le bord d'articulation (5) du cadre (1) est constitué par une oreille faisant saillie extérieurement du cadre (1), destinée à recevoir le tenon (3) du panneau (2) et dont chaque axe d'articulation (4) est disposé transversalement dans l'oreille (5).

10. Dispositif selon la revendication 9, **caractérisé en ce que** le panneau (2) est circulaire et le tenon (3) s'étend radialement de ce panneau, tandis que l'oreille (5) est solidaire radialement du cadre circulaire (1).

11. Dispositif selon l'une des revendications précédentes, **caractérisé en ce que** le panneau (2) est incliné à sa position ouverte renversée suivant un angle compris entre environ 110° et environ 120°.

## Claims

1. A device for sealing a frame (1), comprising a panel (2), such as a plug or a cover, mounted hingedly removably on the frame (1) by a tenon (3) integral with the panel (2) and provided with at least one internal side opening (9), the edges of which are shaped as ramps cooperating with a hinge pin (4) integral with a hinge edge (5) of the frame (1) and engaged with the side opening (9) of the tenon (3) so as to control pivoting of the panel (2) from the opening position thereof to the position thereof for closing frame (1), in which it fits inside a peripheral rim (6) of the frame (1) and is pressed on the rebate (11) of the frame (1) or vice versa, with the hinge pin (4) comprising at least one flat (7), having with respect to the frame (1) an inclination greater than a right angle, and with the side opening (9) of the tenon (3) opening onto the end of the tenon (3) through a guide of reduced cross-section (12) allowing for the hinge pin (4) to be engaged with the side opening (9) of the tenon (3) by mutual approach of the panel (2) in the open position of the frame (1) only according to an inclination angle of the panel (2) with respect to the frame (1), determined by the inclination angle of the flat (7) of the hinge pin (4) so that the panel (2) can only be mounted on or removed from the frame (1) in an inverted position, **characterized in that** the tenon (3) and the hinge pin (4) allow for free tilting of the panel (2) from the inverted open position thereof to the closing position thereof, and the tenon (3) comprises at one end portion a nose (16) capable of abutting against a steep flank (14) of the hinge edge (5) of the frame (1) so as to lock the panel (2) in an upright open safety position, substantially perpendicular to the frame (1) when the panel (2) is tilted by accident from the inverted open position thereof, with the hinge pin (4) and the ramps of the side opening (9) of the tenon (3) cooperating so as to prevent withdrawal of the panel (2) occupying the open upright position thereof for the safety of frame (1) while allowing the panel (2) to be tilted to the position thereof closing frame (1) from the upright open safety position thereof.

2. The device according to claim 1, **characterized in that** the tenon (3) comprises a second side opening (9) separated from the first side opening (9) by a material web (10) of the tenon (3) and the edges of which, shaped as ramps, cooperate with a second hinge pin (4) integral with the hinge edge (5) of the frame (1) engaged in the second side opening (9) of the tenon (3) for also controlling pivoting of panel the (2) from the opening position thereof to the position thereof closing frame (1), or vice versa, with the second hinge pin (4) comprising at least one flat (7) of the same inclination as the flat (7) of the first hinge pin (4), and the second side opening (9) of the tenon (3) opening onto the end of the tenon (3) through a second guide of reduced cross-section (12) allowing for the second hinge pin (4) to be engaged with the second side opening (9) of the tenon (3) by mutual approach of the panel (2) in the inverted open position of frame (1) only according to the angle of inclination of the panel (2) with respect to the frame (1) determined by the angle of inclination of the flat (7) of the second hinge pin (4), the second hinge pin (4) and the ramps of the second side opening (9) of the tenon (3) also cooperating to prevent withdrawal with respect to the frame (1) of the panel (2) occupying the upright open safety position thereof.

3. The device according to claim 2, **characterized in that** both hinge pins (4) are coaxial.

4. The device according to any of the preceding claims, **characterized in that** each hinge pin (4) comprises a second flat (7) opposite and parallel to the first flat (7).

5. The device according to any of the preceding claims, **characterized in that** the hinge edge (5) of the frame (1) comprises a lower planar side (13) inclined from top to bottom outwards of the frame (1) and ending inwards of the frame (1) in the abutment flank (14) of the nose (16) of the tenon (3).

6. The device according to claim 5, **characterized in that** in the upright safety opening position of the panel (2), the tenon (3) is supported by the other adjacent end portion thereof, which does not comprise nose (16), on the inclined side (13) of the frame (1), and is held in abutment by the corresponding ramp of each side opening (9) against the corresponding hinge pin (4).

7. The device according to claim 5 or 6, **characterized in that,** in the inverted opening position thereof, the panel (2) is supported by the other end portion thereof, adjacent to the tenon (3), which does not comprise nose (16), on the inclined planar side (13) of the frame (1), and by the external side thereof (2a) on an inclined upper side (5c) of the rim (6) of the frame (1), and is held in abutment by the corresponding guide of reduced cross-section (12) against the associated hinge pin (4).

8. The device according to any of claims 5 to 7, **characterized in that** the nose (16) of the tenon (3) has a cam shape (16a) made on the lower outer angle of said nose and cooperating with the inclined side (13) of the frame (1) so as to control pivoting of the panel (2) when it is tilted.

9. The device according to any of the preceding claims, **characterized in that** the hinge edge (5) of the frame (1) is composed of a lug projecting outside of frame (1), for receiving the tenon (3) of the panel (2) and each hinge pin (4) of which is arranged transversely in the lug (5).

10. The device according to claim 9, **characterized in that** said panel (2) is circular and the tenon (3) extends radially from this panel, while the lug (5) is radially integral with the circular frame (1).

11. The device according to any of the preceding claims, **characterized in that** the panel (2) is inclined towards the inverted open position thereof according to an angle comprised between about 110° and about 120°.

## Patentansprüche

1. Vorrichtung zum Verschließen eines Rahmens (1), umfassend eine Platte (2), wie etwa eine Abdeckung oder einen Deckel, die gelenkig abnehmbar an dem Rahmen (1) gelagert ist durch einen Anschlagzapfen (3), der mit der Platte (2) einstückig ist und mit mindestens einer inneren Seitenöffnung (9) versehen ist, deren Ränder als Rampen gestaltet sind, die mit einem Gelenkstift (4) zusammenwirken, der mit einem Gelenkrand (5) des Rahmens (1) einstückig ist und mit der Seitenöffnung (9) des Anschlagzapfens (3) in Eingriff steht, um das Verschwenken der Platte (2) von ihrer Öffnungsposition in ihre Position zum Verschließen des Rahmens (1), in der sie in eine Umfangseinfassung (6) des Rahmens (1) passt und an den Anschlag (11) des Rahmens (1) gedrückt wird, oder umgekehrt zu steuern, wobei der Gelenkstift (4) mindestens eine Abflachung (7) umfasst, die im Verhältnis zum Rahmen (1) eine Neigung aufweist, die größer ist als ein rechter Winkel, und wobei die Seitenöffnung (9) des Anschlagzapfens (3) am Ende des Anschlagzapfens (3) durch eine Führung mit geringem Querschnitt (12) hindurch ausmündet, die den Eingriff des Gelenkstifts (4) in die Seitenöffnung (9) des Anschlagzapfens (3) durch gegenseitige Annäherung der Platte (2) in der offenen Position des Rahmens (1) nur in einem Neigungswinkel der Platte (2) im Verhältnis zum Rahmen (1) erlaubt, der durch den Neigungswinkel der Abflachung (7) des Gelenkstifts (4) bestimmt wird, so dass die Platte (2) nur in einer umgekehrten Position an dem Rahmen (1) angebracht oder davon abgenommen werden kann, **dadurch gekennzeichnet, dass** der Anschlagzapfen (3) und der Gelenkstift (4) ein freies Kippen der Platte (2) von ihrer umgekehrten offenen Position in ihre Verschlussposition erlauben, und der Anschlagzapfen (3) an einem Endteil einen Ansatz (16) umfasst, der an einer steilen Flanke (14) des Gelenkrands (5) des Rahmens (1) anschlagen kann, um die Platte (2) in einer offenen aufrechten Sicherheitsposition zu blockieren, die zum Rahmen (1) im Wesentlichen rechtwinklig ist, wenn die Platte (2) versehentlich von ihrer umgekehrten offenen Position aus angekippt wird, wobei der Gelenkstift (4) und die Rampen der Seitenöffnung (9) des Anschlagzapfens (3) zusammenwirken, um eine Entnahme der Platte (2) zu verhindern, die ihre offene aufrechte Position für die Sicherheit des Rahmens (1) einnimmt, und dabei das Verkippen der Platte (2) in ihre Position zum Verschließen des Rahmens (1) aus ihrer offenen aufrechten Sicherheitsposition zu erlauben.

2. Vorrichtung nach Anspruch 1, **dadurch gekennzeichnet, dass** der Anschlagzapfen (3) eine zweite Seitenöffnung (9) umfasst, die von der ersten Seitenöffnung (9) durch eine Materialrippe (10) des Anschlagzapfens (3) getrennt ist und deren rampenartige gestaltete Ränder mit einem zweiten Gelenkstift (4) zusammenwirken, der mit dem Gelenkrand (5) des Rahmens (1) einstückig ist, der mit der zweiten Seitenöffnung (9) des Anschlagzapfens (3) in Eingriff steht, um auch das Verschwenken der Platte (2) von ihrer Öffnungsposition in ihre Position zum Verschließen des Rahmens (1) oder umgekehrt zu steuern, wobei der zweite Gelenkstift (4) mindestens eine Abflachung (7) mit der gleichen Neigung wie die Abflachung (7) des ersten Gelenkstifts (4) umfasst, und wobei die zweite Seitenöffnung (9) des Anschlagzapfens (3) am Ende des Anschlagzapfens (3) durch eine zweite Führung mit geringem Querschnitt (12) hindurch ausmündet, die den Eingriff des zweiten Gelenkstifts (4) in die zweite Seitenöffnung (9) des Anschlagzapfens (3) durch gegenseitige Annäherung der Platte (2) in der umgekehrten offenen Position des Rahmens (1) nur in dem Neigungswinkel der Platte (2) im Verhältnis zum Rahmen (1) erlaubt, der durch den Neigungswinkel der Abflachung (7) des zweiten Gelenkstifts (4) bestimmt wird, wobei der zweite Gelenkstift (4) und die Rampen der zweiten Seitenöffnung (9) des Anschlagzapfens (3) auch zusammenwirken, um eine Entnahme der Platte (2), die ihre offene aufrechte Sicherheitsposition einnimmt, im Verhältnis zum Rahmen (1) zu verhindern.

3. Vorrichtung nach Anspruch 2, **dadurch gekennzeichnet, dass** die beiden Gelenkstifte (4) koaxial sind.

4. Vorrichtung nach einem der vorhergehenden Ansprüche, **dadurch gekennzeichnet, dass** jeder Gelenkstift (4) eine zweite Abflachung (7) umfasst, die zu der ersten Abflachung (7) entgegengesetzt und parallel ist.

5. Vorrichtung nach einem der vorhergehenden Ansprüche, **dadurch gekennzeichnet, dass** der Gelenkrand (5) des Rahmens (1) eine untere ebene Seite (13) umfasst, die von oben nach unten zum Äußern des Rahmens (1) hin geneigt ist und zum Innern des Rahmens (1) hin durch die Anschlagflanke (14) des Ansatzes (16) des Anschlagzapfens (3) beendet wird.

6. Vorrichtung nach Anspruch 5, **dadurch gekennzeichnet, dass** in der aufrechten Position zum sicheren Öffnen der Platte (2) der Anschlagzapfen (3) mit seinem anderen Endteil, das nicht den Ansatz (16) aufweist, auf der geneigten Seite (13) des Rahmens (1) aufliegt und sich durch die entsprechende Rampe jeder Seitenöffnung (9) an dem entsprechenden Gelenkstift (4) in Anschlag befindet.

7. Vorrichtung nach Anspruch 5 oder 6, **dadurch gekennzeichnet, dass** die Platte (2) in ihrer umgekehrten Öffnungsposition mit ihrem anderen Endteil neben dem Anschlagzapfen (3), das nicht den Ansatz (16) aufweist, auf der geneigten ebene Seite (13) des Rahmens (1) und mit ihrer äußeren Seite (2a) auf einer oberen geneigten Seite (5c) der Einfassung (6) des Rahmens (1) aufliegt und sich durch die entsprechende Führung mit geringem Querschnitt (12) an dem dazugehörigen Gelenkstift (4) in Anschlag befindet.

8. Vorrichtung nach einem der Ansprüche 5 bis 7, **dadurch gekennzeichnet, dass** der Ansatz (16) des Anschlagzapfens (3) eine Nockenform (16a) aufweist, die auf dem äußeren unteren Winkel dieses Ansatzes eingearbeitet ist und mit der geneigten Seite (13) des Rahmens (1) zusammenwirkt, um das Verschwenken der Platte (2) während ihrer Kippbewegung zu steuern.

9. Vorrichtung nach einem der vorhergehenden Ansprüche, **dadurch gekennzeichnet, dass** der Gelenkrand (5) des Rahmens (1) aus einer Öse besteht, die außerhalb des Rahmens (1) vorsteht und dazu gedacht ist, den Anschlagzapfen (3) der Platte (2) aufzunehmen, und von der jeder Gelenkstift (4) in der Öse (5) quer angeordnet wird.

10. Vorrichtung nach Anspruch 9, **dadurch gekennzeichnet, dass** die Platte (2) kreisförmig ist und der Anschlagzapfen (3) sich radial von dieser Platte aus erstreckt, während die Öse (5) mit dem kreisförmigen Rahmen (1) radial einstückig ist.

11. Vorrichtung nach einem der vorhergehenden Ansprüche, **dadurch gekennzeichnet, dass** die Platte (2) in ihrer umgekehrten offenen Position in einem Winkel zwischen ungefähr 110° und ungefähr 120° geneigt ist.
